# EUROPÄISCHE PATENTSCHRIFT

(11) **EP 0 821 121 B1**
(45) Veröffentlichungstag und Bekanntmachung des Hinweises auf die Patenterteilung: **09.04.2003**
(21) Anmeldenummer: 97810413.1
(22) Anmeldetag: 26.06.1997
(51) Int. Cl.: E04G 17/06

(54) **Abstandhalter für Schalungen**
Spaces for shutterings
Entretoise pour coffrages

(30) Priorität: 25.07.1996 CH 185696
(43) Veröffentlichungstag der Anmeldung: 28.01.1998
(73) Patentinhaber: Pellegrini, Kurt, 8610 Uster (CH)
(72) Erfinder: Pellegrini, Kurt, 8610 Uster (CH)
(74) Vertreter: Patentanwälte Feldmann & Partner AG

(56) Entgegenhaltungen:
- WO-A-96/35032
- DE-A- 2 904 400
- DE-A- 3 221 866
- DE-U- 8 709 643
- DE-U- 9 314 656
- DE-U- 9 316 924
- FR-A- 2 637 639
- NL-A- 7 806 037

## Beschreibung

Die vorliegende Erfindung betrifft einen Abstandhalter für Schalungen gemäss Oberbegriff des Patentanspruches 1.

Bei der Erstellung von Betonwänden werden bekanntlich Abstandhalter zwischen den beidseitigen Schalungen angeordnet und die Schalungen mittels die Abstandhalter durchsetzende Gewindespindeln zusammengehalten. Nach der Erstellung der Betonwand werden die Schalungen entfernt und die Gewindestangen, die die Abstandhalter durchsetzen, herausgezogen. Die so verbleibenden Durchgangslöcher müssen nachträglich verschlossen werden.

Es sind auch Systeme bekannt, die mit in der Betonwand verbleibenden Schraubbolzen ausgestattet sind und endseitige Auflagekonen aufweisen. Solche, hier nicht interessierende Systeme, sind beispielsweise aus den EP-A-0'288'583 und EP-A-0'346'466 bekannt.

Die hier interessierenden Abstandhalter für Schalungen sind solche, die ein die zu erstellende Betonwand durchsetzendes Distanzrohr aufweisen, welches in der erstellten Betonwand verbleibt. Ein solcher Abstandhalter für Schalungen mit einem Distanzrohr ist beispielsweise aus der DE-A-34 33 575 bekannt. Der hier dargestellte Abstandhalter besteht lediglich aus einem als Distanzrohr dienenden Hüllrohr, in dem ein Kunststoffzapfen mit einem Kern aus vorzugsweise faserverstärktem Zement eingeschlagen wird.

Ein den Oberbegriff des Anspruchs 1 bildender Abstandhalter für Schalungen ist aus der AT-A-371 877 bekannt. Es handelt sich hierbei um einen Abstandhalter für Schalungen mit einer Abdeckung, umfassend ein in der Betonwand verbleibendes Distanzrohr mit mindestens an der äusseren Sichtseite einer Betonwand an der Schalung zum Anliegen kommenden Auflagekonus und einer Abdeckung zum Verschliessen der Oeffnung in der Betonwand. Der Auflagekonus und das Distanzrohr sind zusammensteckbar ausgestaltet. Hierbei umgreift der Auflagekonus das Distanzrohr endseitig. Der Auflagekonus ist vorzugsweise aus Kunststoff gefertigt und weist zur Verankerung in der Wand nach aussen gerichtete radiale und axiale Rippen auf. Der Auflagekonus ist hohl und weist eine definierte innere Oeffnung auf, die dem Aussenmass einer nachträglich einsetzbaren Abdeckung entspricht.

Für viele Anwendungen, die nicht im Sichtbereich sind oder bei denen die Betonwand nachträglich mit einem Verputz abgedeckt wird, eignet sich diese Lösung. Für reine Sichtbetonwände vermag jedoch diese Lösung aus verschiedenen Gründen, insbesondere aus ästhetischen Gründen, nicht zu überzeugen. Sowohl der Auflagekonus, wie auch die Abdeckung in Form eines in den Konus einpressbaren Zapfens, sind aus Kunststoff und setzen sich optisch gegenüber der Sichtbetonwand stark ab. Auch als dekoratives Element mit entsprechender Farbgebung ist dieser Abstandhalter wenig geeignet, da sich bei einer Sichtbetonwand der Kunststoff unter Einfluss der UV-Strahlung verfärbt und trübe wird.

Ein weiteres Problem, das auch bei der einen Stand der Technik nach Artikel 54(3) EPU bildenden Publikation WO 96/35 032 auftritt, besteht darin, dass die Auflagekonen unter dem Druck der Gewindespindeln, welche die Schalungen zusammenhalten, oftmals leicht deformiert werden. Dabei wird insbesondere das Innenmass des Konuses oft geringfügig verändert, was bereits dazu führt, dass die zapfenförmige Abdeckung nicht mehr in den Auflagekonus eingedrückt werden kann.

Aufgrund dieser Erkenntnisse ist es die Aufgabe der vorliegenden Erfindung, einen Abstandhalter zu schaffen, der ästhetisch überzeugt und bei dem die obenerwähnten Probleme nicht mehr oder in erheblich geringerem Masse auftreten können.

Diese Aufgabe löst die Erfindung mittels eines Abstandhalters für Schalungen mit den Merkmalen des Patentanspruches 1.

Weitere vorteilhafte Ausgestaltungsformen gehen aus den abhängigen Patentansprüchen hervor und deren Bedeutung wird in der nachfolgenden Beschreibung dargelegt.

In der Zeichnung sind einige Ausführungsbeispiele des Erfindungsgegenstandes vereinfacht dargestellt und nachfolgend ausführlich beschrieben. Dabei dienen die Figuren 1 bis 3 des Erläuterung des technischen Hintergrundes der Erfindung, während die Erfindung selbst gegenstand der Figuren 4 bis 6 ist. Es zeigt:
- Figur 1: einen Vertikalschnitt und eine Aufsicht vom distanzrohrseitigen Ende auf einen Zapfen mit einer Abdeckung;
- Figur 2: eine erstellte Betonwand mit einem Abstandhalter im Vertikalschnitt und
- Figur 3: eine Seitenansicht eines Schalungsbrettes mit einem daran befestigten Auflagekonus, der aus der erstellten Betonwand gemäss der Figur 2 entfernt worden ist;
- Figur 4: einen vertikalen Teilschnitt durch eine Betonwand nach Entfernung des Auflagekonuses mit eingesetztem erfindungsgemäßem Zapfen mit integrierter Abdeckung;
- Figur 5: ein Detail einer Variante eines solchen Zapfens im nicht eingebauten Zustand a) und im eingebauten Zustand b) wiederum als Teilschnitt dargestellt, und letztlich
- Figur 6: einen einsetzbaren Zapfen mit einer Aufnahme für eine Abdeckung, in Seitenansicht und teilweise im Schnitt.

Zur Erläuterung des erfindungsgemässen Abstandhalters wird vorerst auf die Figuren 2 und 3 Bezug genommen. In der Figur 2 ist die fertig erstellte Betonwand B im Schnitt dargestellt. Vom eigentlichen Distanzhalter verbleibt lediglich das Distanzrohr 1 in der Betonwand B. Bei der Entfernung der Schalung S werden auch die Auflagekonen 2 entfernt. Sind die Auflagekonen mit der Schalung S direkt verbunden, wie dies in der Ausführung gemäss der Figur 3 der Fall ist, so lassen sie sich direkt aus dem Distanzrohr 1 beziehungsweise der Betonwand B herausziehen. Der Auflagekonus 2, der nachfolgend noch genauer beschrieben wird, dient somit als Formstück und in der Wand verbleibt eine Oeffnung 3 entsprechend der Aussenform des Auflagekonuses 2. Ein einsetzbarer Zapfen 4, der bis in das Distanzrohr 1 hineinreicht, wird danach eingepresst. Der einsetzbare Zapfen 4 ist mit der Abdeckung 5 verbunden. Die Abdeckung verschliesst formgenau die Oeffnung 3, welche mit dem Auflagekonus als Formteil in der Betonwand gebildet worden ist.

Der Auflagekonus 2 wird vorteilhafterweise aus Kunststoff gefertigt und weist eine glatte Aussenfläche ohne Hintergriffe und Ausnehmungen auf. Der Auflagekonus 2 besteht aus dem eigentlichen Konuskörper 20, an dessen Basis ein ringförmiger Kragen 21 angeformt ist. Dieser Kragen 21 definiert die Form und Grösse der eigentlichen Abdeckung 5. Auf der Deckfläche 22 des Konus' 20 ist ein zylindrischer Zapfen 23 aufgesetzt, dessen Durchmesser dem Innendurchmesser des Distanzrohres 1 entspricht. Der Durchmesser der Deckfläche 22 ist grösser als der Durchmesser des zylindrischen Zapfens 23 und entspricht mindestens annähernd dem Aussendurchmesser des Distanzrohres 1. So verbleibt von der Deckfläche 22 des Konuskörpers 20 lediglich eine konzentrisch um den zylindrischen Zapfen 23 verlaufende ringförmige Schulter 24.

Ein derartig gestalteter Auflagekonus 2 lässt sich beidseitig in das Distanzrohr 1 einsetzen und kann so auf dem Bau angeliefert werden. Dank dem ringförmigen Kragen 21 lässt sich der Auflagekonus 2 auch problemlos auf einer Schalung S befestigen. Vorzugsweise erfolgt dies, indem man den Auflagekonus 2 auf die Schalung S aufnagelt. Entsprechend kann der ringförmige Kragen 21 Durchführungslöcher für die Nägel aufweisen.

Da der Auflagekonus 2 lediglich als Formteil dient und nach der Erstellung der Betonwand B keine weitere Funktion mehr übernimmt, kann er auch als wiederverwendbares Teil gestaltet sein. Als wiederverwendbares Teil kann er besonders formfest und stabil gefertigt werden und somit äusserst dickwandig oder gar als voller Körper gefertigt werden. Ein solcher Auflagekonus ist besonders formstabil und wird auch unter hohen Druck nicht verformt. Entsprechend ist die Oeffnung 3 auch immer formgenau.

Die Gestaltung des einsetzbaren Zapfens 4 kann unterschiedlich sein. Eine erste Ausführungsform ist in den Figuren 1 und 2 ersichtlich. Die hier dargestellte Variante besteht im wesentlichen aus einem hohlzylindrischen Körper 40, der hier durch eine endständige Zwischenwand 41 abgeschlossen ist. Die Zwischenwand 41 wird von einem Gewindeloch 42 durchsetzt, in das eine Gewindestange 43 eingeschraubt ist. Die Gewindestange 43 ist einseitig durch eine Abplattung 44 zu einer Art Plättchen verbreitert, auf dem die eigentliche Abdeckung 5 aufgeschweisst ist. Der hohlzylindrische Zapfenkörper 40 ist vorzugsweise aus Kunststoff gefertigt und im Bereich, der in das Distanzrohr 1 hineinragt, mit umlaufenden Rückhalterippen 45 versehen. Die Abdeckung 5 wird man vorzugsweise aus einer nichtkorrodierenden Metallplatte fertigen. Zur Vermeidung der Korrosion kann die Metallplatte und die Gewindestange beispielsweise aus rostfreiem Stahl oder anderen, nichtkorrodierenden Metallegierungen bestehen. Die Korrosion kann aber auch durch entsprechende galvanische Beschichtung unterbunden werden. Die Aussenfläche der Abdeckung 5 kann zusätzlich mit einer entsprechend der gewünschten ästhetischen Wirkung farblich gestalteten Beschichtung versehen sein. Vorzugsweise kommt hier ein Kunstharzlack oder eine Emaillierung in Frage. Nicht ausgeschlossen ist jedoch auch ein Aufkleben eines mineralischen Plättchens, beispielsweise aus Marmor oder Granit.

Da eine Sichtbetonwand nicht unbedingt vollständig eben ist, sondern gewisse Unebenheiten aufweist, ist es sinnvoll, auf der Rückseite der Abdeckung 5 eine gummielastische Scheibe 46 zur Dichtung vorzusehen. Die gummielastische Scheibe 46 kann auf der Abdeckung 5 rückseitig aufgeklebt sein oder zwischen dem hohlzylindrischen Zapfenkörper 40 und der Abdeckung 5 lediglich eingeklemmt werden beim Zusammenschrauben des hohlzylindrischen Zapfenkörpers 40 auf der Gewindestange 43.

In den Figuren 4 bis 6 ist eine Ausbildung des einsetzbaren Zapfens 4 gemäß der Erfindung dargestellt. Auch dieser einsetzbare Zapfen 4 weist einen holhlzylindischen Zapfenkörper 40 mit einer endständigen Zwischenwand 41 auf. Der Zapfenkörper 40 ist aussen wiederum mit radial abstehenden Rückhalterippen 45 versehen zur kraftschlüssigen Halterung des Zapfens im Distanzrohr 1. Auch dieser einsetzbare Zapfen 4 ist aus Kunststoff gefertigt. Im Gegensatz zur vorher beschriebenen Ausführung weist er jedoch keine fest über eine Gewindestange mit dem Zapfenkörper 40 verbundene Abdeckung auf. Vielmehr ist hier der Zapfenkörper 40 mit einer Aufnahme 50 verbunden. Im dargestellten Beispiel ist die Aufnahme 50 einstückig mit dem hohlzylindrischen Zapfenkörper 40 gefertigt. Die dichtende Zwischenwand 41 kann dabei von der Rückseite entfernt soweit nach innen verschoben angeordnet sein, dass der hohlzylindrische Zapfenkörper 40 auf der anderen Endseite verschlossen ist. In diesem Fall bildet die Aufnahme 50 zusammen mit der Zwischenwand 41 eine Art Teller 51. Dieser Teller 51 weist einen umlaufenden, aufstehenden Rand 52 auf, so dass in der Aufnahme 50 mindestens annähernd passgenau eine Abdeckung 5 in Form einer losen Platte 53 eingelegt werden kann. In der einfachsten Form gemäss der Figur 6 kann am aufstehenden Rand 52 eine radial nach innen gerichtete Haltelippe 54 vorgesehen sein. Auf diese Weise lässt sich die Abdeckung 5 als lose Platte 53 in die Aufnahme 50 einfach eindrücken.

In einer bevorzugten Ausführungsform gemäss der Figur 5 ist die Aufnahme 50 zweiteilig gestaltet. Der Teller 51 der Aufnahme 50 ist wiederum mit einem aufstehenden Rand 52 versehen, jedoch ist hier ein loser Haltering 55 vorhanden, der über den aufstehenden Rand 52 gedrückt werden kann und hierauf formschlüssig gehalten wird mittels einer Kerbe 56 in der Aussenfläche des aufstehenden Randes und einer formschlüssig in diese Kerbe passenden Verriegelungsrippe 57 am Haltering 55. Auch hier lässt sich wiederum eine Abdeckung 5 in der Form einer Platte aus beliebigem Material einlegen. Auf der Rückseite des Tellers 51 der Aufnahme 50 ist eine umlaufende Dichtlippe 58 vorgesehen, die im nicht eingebauten Zustand schräg von der tellerförmigen Fläche der Aufnahme 50 absteht und im eingebauten Zustand auf der kragenförmigen Ausnehmung 30 der Oeffnung 3 dichtend aufliegt.

## Patentansprüche

1. Abstandhalter für Schalungen mit einer Abdeckung, umfassend ein in der Betonwand verbleibendes Distanzrohr (1) mit mindestens an der äusseren Sichtseite einer Betonwand an der Schalung zum Anliegen kommendem Auflagekonus (2) und einer Abdeckung (5) zum Verschliessen einer Oeffnung (3) in der Betonwand (B), **dadurch gekennzeichnet, dass** der Auflagekonus (2) mit dem Distanzrohr(1) lösbar verbunden ist und als aus der Betonwand herausnehmbares Formstück ausgestaltet ist, dessen Aussendurchmesser mindestens dem Aussendurchmesser eines in das Distanzrohr (1) nach Entfernung des Auflagekonuses (2) einsetzbaren Zapfens (4) entspricht, an dem mittel- oder unmittelbar die Abdeckung (5) gehalten ist, und dass der einsetzbare Zapfen (4) und das damit verbundene Mittel (50) zur Halterung der Abdeckung (5) einstückig aus Kunststoff gefertigt sind.

2. Abstandhalter nach Anspruch 1, **dadurch gekennzeichnet, dass** der Auflagekonus (2) mit der für die Erstellung der Betonwand benötigten Schalung verbindbar ist.

3. Abstandhalter nach Anspruch 1, **dadurch gekennzeichnet, dass** der Auflagekonus (2) einen form-und/oder kraftschlüssig in das Distanzrohr passenden Zapfen (23) aufweist.

4. Abstandhalter nach Anspruch 2, **dadurch gekennzeichnet, dass** der Auflagekonus (2) einen auf der Schalung zur Erstellung der Betonwand (B) aufliegenden ringförmigen Kragen (21) aufweist.

5. Abstandhalter nach Anspruch 1, **dadurch gekennzeichnet, dass** der in das Distanzrohr einschiebbare Zapfen (4) mit radial verlaufenden Rückhalterippen (45) versehen ist.

6. Abstandhalter nach Anspruch 5, **dadurch gekennzeichnet, dass** der einsetzbare Zapfen (4) mit einer Aufnahme (50) zur Halterung der Abdeckung (5) versehen ist.

7. Abstandhalter nach Anspruch 6, **dadurch gekennzeichnet, dass** die Aufnahme (50) einstückig mit dem einsetzbaren Zapfen (4) verbunden ist und mindestens eine nach innen ragende, zur Halterung der Abdeckung (5) dienende Haltelippe (54) aufweist.

8. Abstandhalter nach Anspruch 6, **dadurch gekennzeichnet, dass** die Aufnahme (50) ein mit dem einsetzbaren Zapfen (4) einstückig verbundener Teller (51) mit aufstehendem Rand (52) ist, der die darin einlegbare Abdeckung (5) aufnimmt und mit einem über den aufstehenden Rand (52) stülpbaren Haltering (55) fixierbar ist.

9. Abstandhalter nach Anspruch 6, **dadurch gekennzeichnet, dass** die Aufnahme (50) tellerförmig (51) ist und an der Rückseite eine umlaufende Dichtlippe (58) aufweist.

## Claims

1. A spacer for forms with a cover, comprising a spacer tube (1) remaining in the concrete wall with at least one support cone (2) resting against the form on the exterior visible side of a concrete wall and a cover (5) for closing an opening (3) in the concrete wall (B), **characterized in that** the support cone (2) is releasably connected with the spacer tube (1) and is designed as a shaped element which can be removed out of the concrete wall, whose exterior diameter corresponds at least to the exterior diameter of a peg (4) which can be inserted into the spacer tube (1) after the support cone (2) has been removed and on which a cover (5) is indirectly or directly maintained, and that the insertable peg (4) with means (50) to hold the cover (50) is formed of a single piece made of plastic.

2. The spacer in accordance with claim 1, **characterized in that** the support cone (2) can be connected with the form required for erecting the concrete wall.

3. The spacer in accordance with claim 1, **characterized in that** the support cone (2) has a peg (23), which fits interlockingly and/or frictionally connected into the spacer tube.

4. The spacer in accordance with claim 2, **characterized in that** the support cone (2) has an annular collar (21) resting on the form used for erecting the concrete wall (B).

5. The spacer in accordance with claim 1, **characterized in that** the peg (4) is provided with radially extending retaining ribs (45).

6. The spacer in accordance with claim 5, **characterized in that** the insertable peg (4) is provided with a receptacle (50) for holding the cover (5).

7. The spacer in accordance with claim 6, **characterized in that** the receptacle (50) is connected in one piece with the insertable peg (4) and has at least one, inwardly projecting holding lip (54) used for holding the cover (5).

8. The spacer in accordance with claim 6, **characterized in that** the receptacle (50) is a plate (51), connected in one piece with the insertable peg (4) and having a raised edge (52), which receives the cover (5) which can be placed therein and can be fixed in place by means of a holding ring (55) which can be inverted over the raised edge (52).

9. The spacer in accordance with claim 6, **characterized in that** the receptacle (50) is plate-shaped (51) and has a circumferential sealing lip (58) on the back.

## Revendications

1. Entretoise pour coffrages avec un cache, comprenant un tube d'écartement (1), destiné à rester dans le mur en béton et muni d'au moins un cône d'appui (2), destiné à venir en appui contre le coffrage sur la face extérieure d'un mur en béton, et d'un cache (5) destiné à obturer un orifice (3) dans le mur en béton (B), **caractérisée en ce que** le cône d'appui (2) est assemblé de manière amovible avec le tube d'écartement (1) et est conçu sous forme de pièce moulée à extraire du mur en béton, dont le diamètre extérieur est au moins égal au diamètre extérieur d'une cheville (4) à insérer dans le tube d'écartement (1) après le démontage du cône d'appui (2) et contre laquelle est maintenu indirectement ou directement le cache (5), et **en ce que** la cheville (4) à insérer et le moyen (50) assemblé avec celle-ci pour le maintien du cache (5) sont fabriqués en une seule pièce en matière plastique.

2. Entretoise selon la revendication 1, **caractérisée en ce que** le cône d'appui (2) peut être assemblé avec le coffrage nécessaire pour la fabrication du mur en béton.

3. Entretoise selon la revendication 1, **caractérisée en ce que** le cône d'appui (2) est muni d'un tampon (23) ajusté par conjugaison de forme et/ou conjugaison de force dans le tube d'écartement.

4. Entretoise selon la revendication 2, **caractérisée en ce que** le cône d'appui (2) comporte une collerette (21) annulaire en appui sur le coffrage destiné à la fabrication du mur en béton (B).

5. Entretoise selon la revendication 1, **caractérisée en ce que** la cheville (4) à insérer dans le tube d'écartement est munie de nervures de retenue (45) orientées radialement.

6. Entretoise selon la revendication 5, **caractérisée en ce que** la cheville (4) à insérer est munie d'un logement (50) destiné à maintenir le cache (5).

7. Entretoise selon la revendication 6, **caractérisée en ce que** le logement (50) est assemblé d'une seule pièce avec la cheville (4) à insérer et comporte au moins une lèvre de retenue (54) en saillie vers l'intérieur et destinée à maintenir le cache (5).

8. Entretoise selon la revendication 6, **caractérisée en ce que** le logement (50) est une coupelle (51) assemblée d'une seule pièce avec la cheville (4) à insérer et munie d'un bord (52) en saillie verticale, destiné à recevoir le cache (5) pouvant y être posé et pouvant être fixée au moyen d'une bague de retenue (55) pouvant être emboutie par retournement sur le bord (52) en saillie verticale.

9. Entretoise selon la revendication 6, **caractérisée en ce que** le logement (50) est conçu en forme de coupelle (51) et comporte sur la face arrière une lèvre d'étanchéité (58) périphérique.
